# FASCICULE DE BREVET EUROPEEN

(11) **EP 1 857 892 B1**
(45) Date de publication et mention de la délivrance du brevet: **02.07.2008**
(21) Numéro de dépôt: 06113065.4
(22) Date de dépôt: 25.04.2006
(51) Int. Cl.: G04B 19/28, G04B 37/10, G04B 47/04

(54) **Montre à élément tournant**
Uhr mit einem drehbaren Teil
Watch with a rotary element

(43) Date de publication de la demande: 21.11.2007
(73) Titulaire: The Swatch Group Management Services AG, 2501 Biel (CH)
(72) Inventeur: Carrard, Bertrand, 2854, Bassecourt (CH); Bolzt, Sébastien, 2000, Neuchâtel (CH)
(74) Mandataire: Robert, Vincent

(56) Documents cités:
- CH-A- 229 366
- CH-A- 378 232
- DE-A1- 19 820 531
- FR-A- 2 059 626
- JP-A- 61 266 988

## Description

L'invention se rapporte au domaine de l'horlogerie. Elle concerne plus particulièrement une montre du type comportant un élément intérieur tournant muni d'un organe de commande actionnable depuis l'extérieur de la boîte.

De telles montres sont connues et commercialisées. Il s'agit, classiquement, de montres de plongée comportant une lunette intérieure tournante. On peut également trouver des montres dont le cadran est tournant afin de créer un effet esthétique ou surprenant, ou des montres munie d'un polarisateur tournant inséré entre le cadran et la glace.

Quel que soit le type d'élément tournant, il est actionné à l'aide d'un organe de commande accessible depuis l'extérieur de la boîte. Ce type d'organe de commande est généralement formé d'une tige traversant radialement la boîte, d'une couronne fixée à l'extrémité extérieure de la tige et d'un pignon fixé à son extrémité intérieure. La fixation du pignon à la tige peut être réalisée de différentes façons, amovible ou non.

Un exemple de fixation amovible est présenté dans le document FR 059 626. Le pignon y est solidaire d'une portion tubulaire fendue axialement de manière à former deux bras élastiques radialement. Un évidement est prévu à l'intérieur de la portion tubulaire, entre les deux bras. Par ailleurs, la tige est munie d'une tête engagée élastiquement dans ledit évidement, de manière à assurer le positionnement axial et radial du pignon sur la tige. Cette structure de l'organe de commande lui permet d'être monté et démonté aisément. Toutefois, son coût est élevé car l'usinage des bras élastiques, de l'évidement et de la tête, est complexe et nécessite un outillage sophistiqué.

Un exemple de fixation non amovible du pignon à la tige est illustré sur la figure 1 qui représente une vue en coupe partielle d'une montre comportant un élément mobile.

La montre représentée en figure 1 comporte classiquement une boîte 10 formée d'une carrure 12, d'une coiffe 14 et d'un fond 16 définissant ensemble un logement 18 dans lequel est monté un mouvement 20. Une glace 22 vient obturer la boîte 10 de façon étanche. Le mouvement 20 est surmonté d'un cadran 24. Un dégagement circulaire 26 réalisé dans la carrure 12 forme un épaulement 28 à hauteur du cadran 24. Une lunette tournante 30, interposée entre le cadran 24 et la glace 22, est partiellement logée dans le dégagement circulaire 26, qui assure son positionnement axial et son guidage en rotation. La face inférieure de la lunette tournante 30 comporte une première portion circulaire plate 32a disposée en regard de la périphérie du cadran 24 de façon à la masquer, et une deuxième portion circulaire plate 32b prenant appui sur l'épaulement 28. Elle comporte, en outre, une portion circulaire intermédiaire 32c située entre les première et deuxième portions plates 32a et 32b, et formant une denture de chant 34.

Un organe de commande 36 vient actionner la lunette tournante 30. A cet effet, un trou 38 traverse radialement la carrure 12. Un tube intermédiaire 40 présentant un état de surface intérieur particulièrement soigné, est vissé à l'intérieur du trou 38. Une tige 42 d'axe longitudinal AA est montée à l'intérieur du tube 40 de façon que ses extrémités soient saillantes à l'extérieur et à l'intérieur de la boîte 10. Une couronne 44 est fixée à une première extrémité proximale, tandis qu'un pignon 46 est fixé à une deuxième extrémité distale. L'ensemble tige 42 - couronne 44 - pignon 46 forme l'organe de commande 36 de la lunette 30. Celui-ci est agencé dans la carrure 12 de sorte que le pignon 46 engrène avec la denture de chant 34. La rotation de la couronne 44 actionnée par l'utilisateur, entraîne ainsi la rotation de la lunette 30 à l'intérieur de la boîte 10.

Le pignon 46 est fixé à l'extrémité distale de la tige 42 par vissage et collage. Ce mode de fixation assure le positionnement axial et angulaire du pignon 46 par rapport à la tige 42, ce qui permet la transmission du mouvement de rotation de l'organe de commande 36 à la lunette 30. Toutefois, on observe qu'une telle fixation par vissage et collage est tellement forte qu'elle est pratiquement définitive. Lors d'un service, il est presque impossible de démonter l'organe de commande 36 sans briser la tige 42. Une solution simple à ce problème consiste à utiliser une tige 42 dont l'extrémité, à section carrée, est engagée dans un trou de pignon 46 également à section carrée. Le pignon 46 est ainsi bloqué angulairement. Le positionnement axial peut être réalisé à l'aide d'un circlips disposé à l'extrémité de la tige 42, dans une gorge située au voisinage immédiat du pignon 46, côté distal. Pour cela, la tige 42 doit être légèrement plus longue que dans le cas de la fixation par vissage - collage, ce qui n'est pas envisageable en raison d'un manque d'espace entre le pignon 46 et le mouvement 20.

L'invention permet de pallier cette difficulté en proposant l'emploi d'une pièce de fixation disposée non pas côté mouvement, comme dans la solution proposée précédemment, mais côté carrure 12. Cette pièce de fixation est ancrée dans la tige 42 et le pignon 46 de manière à assurer le positionnement axial du pignon 46.

Plus précisément, l'invention concerne une pièce d'horlogerie comportant une boîte et une glace définissant ensemble un logement pour un mouvement, et comportant, en outre, un élément mobile en rotation actionné par un organe de commande comprenant une tige d'axe longitudinal AA traversant radialement la boîte, une couronne montée sur une première extrémité proximale de la tige et un pignon monté solidaire en rotation sur une deuxième extrémité distale de la tige, caractérisé en ce que l'organe de commande est muni d'une pièce de fixation axiale du pignon sur la tige, disposée du côté proximal de la tige, la pièce de fixation comprenant :
- une bague fendue montée bloquée axialement et radialement sur un premier des éléments pignon / tige, et
- des moyens de blocage axial du deuxième des éléments tige / pignon, solidaires de la bague fendue,

Grâce à la pièce de fixation disposée du côté proximal de la tige 42, l'organe de commande 36 de l'élément tournant peut être démonté et remonté sans risque de cassure de la tige 42. D'autres caractéristiques et avantages de la présente invention ressortiront plus clairement de la description détaillée qui suit d'un exemple de réalisation d'une montre selon l'invention, cet exemple étant donné à titre purement illustratif et non limitatif seulement, en liaison avec les dessins annexés sur lesquels :
- la figure 2 illustre une vue en coupe partielle d'une montre selon l'invention, et
- la figure 3 représente une vue partielle éclatée d'un mode de réalisation avantageux d'un organe de commande présent sur la montre selon l'invention.

La montre représentée en figure 2, comporte, à l'image de la montre représentée en figure 1, une boîte 10 formée d'une carrure 12, d'une coiffe 14 et d'un fond 16 définissant ensemble un logement 18 dans lequel est monté un mouvement 20. Une glace 22 vient obturer la boîte 10 de façon étanche. Le mouvement 20 est surmonté d'un cadran 24. Une lunette tournante 30 munie d'une denture de chant 34 est interposée entre le cadran 24 et la glace 22. Elle est actionnée par un organe de commande 36, comportant une tige 42, une couronne 44 et un pignon 46.

La montre représentée en figure 2 se distingue de la montre représentée en figure 1 en ce que le pignon 46 n'est pas vissé et collé à l'extrémité intérieure de la tige 42. En effet, le pignon 46 est monté solidaire en rotation à l'extrémité de la tige 42. Une pièce de fixation 48 amovible, située côté proximal de la tige 42, est ancrée dans la tige 42 et le pignon 46 de façon à assurer le positionnement axial de ce dernier. La pièce de fixation 48, est, par ailleurs, en appui sur le tube intermédiaire 40 de sorte qu'elle s'oppose à un déplacement axial de la tige 42 vers l'extérieur de la carrure 12.

La structure de l'organe de commande 36 équipant la montre selon l'invention, et, en particulier, le mode de fixation du pignon 46 sur la tige 42, apparaissent plus clairement sur la figure 3. L'extrémité distale 50 de la tige 42 est à section carrée. Une gorge circulaire 52 est pratiquée au voisinage de l'extrémité 50. Le pignon 46 comporte une portion dentée 54 destinée à coopérer avec la denture de chant 34, et une courte tige 56 dans laquelle est pratiquée une gorge circulaire 58. Le pignon 46 est percé d'un trou central 60 à section carrée. L'extrémité distale à section carrée 50 de la tige 42 est engagée dans le trou 60 à section carrée, de sorte que le pignon 46 est positionné angulairement et radialement par rapport à la tige 42. Bien entendu, toute autre forme de section permettant la transmission d'un couple, tel qu'une section triangulaire ou hexagonale, est susceptible d'être employée.

La pièce de fixation 48 est formée d'une bague 62 et d'un bras rigide en L 64 solidaire de la bague 62 et s'étendant axialement depuis sa périphérie. La bague 62 est fendue de manière à présenter une certaine flexibilité radiale, la fente s'évasant légèrement vers l'extérieur. Cette caractéristique facilite le montage de la bague 62 par pression sur une pièce cylindrique. La bague 62 est montée dans la gorge 52 de sorte qu'elle est positionnée axialement et radialement sur la tige 42. Le bras rigide en L 64 est alors engagé dans la gorge 58, ce qui a pour effet de bloquer le pignon 46 axialement. Ainsi monté, l'organe de commande 36 peut remplir sa fonction de transmission du mouvement de rotation de la couronne 44 à la lunette tournante 30, tout en étant facilement démontable.

Bien entendu, la montre selon l'invention ne se limite pas au mode de réalisation qui vient d'être décrit et diverses modifications et variantes simples peuvent être envisagées par l'homme du métier sans sortir du cadre de l'invention tel que défini par les revendications annexées.

On notera, par exemple, que la gorge circulaire 58 pourrait être remplacée par une simple creusure dans laquelle est engagé le bras en L 64. Dans une deuxième variante, la pièce de fixation pourrait être formée de deux bagues du type de la bague 62, reliées ensemble par un bras rigide. Dans une troisième variante, l'extrémité 50 et la courte tige 56 pourraient être percées d'un trou perpendiculaire à l'axe AA de la tige 42. Le bras L 64 serait alors formé d'une portion rigide s'étendant axialement et d'une tige s'étendant radialement dans les trous pratiqués dans l'extrémité 50 et la tige 56. Enfin, on notera que l'organe de commande 36 peut actionner tout élément tournant, tel qu'une lunette, un cadran ou un polarisateur.

## Revendications

1. Pièce d'horlogerie comportant une boîte (10) et une glace (22) définissant ensemble un logement (18) pour un mouvement (20), et comportant, en outre, un élément mobile en rotation (30) actionné par un organe de commande (36) comprenant une tige (42) d'axe longitudinal AA, traversant radialement ladite boîte (10), une couronne (44) montée sur une première extrémité proximale de ladite tige (42) et un pignon (46) monté solidaire en rotation sur une deuxième extrémité distale de ladite tige (42), **caractérisé en ce que** ledit organe de commande (36) est muni d'une pièce de fixation axiale (48) dudit pignon (46) sur ladite tige (42), disposée du côté proximal de ladite tige (42), ladite pièce de fixation (48) comprenant:
- une première bague fendue (62) montée bloquée axialement et radialement sur un premier des éléments pignon (46) / tige (42), et
- des moyens de blocage axial du deuxième des éléments pignon (46) / tige (42), solidaires de ladite bague fendue (62).

2. Pièce d'horlogerie selon la revendication 1, **caractérisée en ce que** ladite bague fendue (62) est montée dans une gorge circulaire (52, 58) pratiquée dans un premier des éléments pignon (46) / tige (42).

3. Pièce d'horlogerie selon l'une des revendications 1 et 2, **caractérisée en ce que** lesdits moyens de blocage axial sont formés d'un bras en L (64).

4. Pièce d'horlogerie selon la revendication 3, **caractérisée en ce que** ledit bras en L (64) est engagé dans une creusure (52, 58) pratiquée dans un deuxième des éléments pignon (46) / tige (42).

5. Pièce d'horlogerie selon la revendication 4, , **caractérisée en ce que** ladite creusure (52, 58) est une gorge circulaire.

6. Pièce d'horlogerie selon l'une des revendications 1 et 2, **caractérisée en ce que** lesdits moyens de blocage sont formés d'une deuxième bague fendue reliée à ladite première bague fendue (62) par un bras rigide.

7. Pièce d'horlogerie selon la revendication 6, **caractérisée en ce que** ladite deuxième bague fendue est montée dans une gorge circulaire (52, 58) pratiquée dans un deuxième des éléments pignon (46) / tige (42).

8. Pièce d'horlogerie selon l'une des revendications 1 à 7, **caractérisée en ce que** ladite tige (42) comporte une extrémité à section carrée (50) et **en ce que** ledit pignon (46) est percé d'un trou (60) à section carrée dans lequel est engagées ladite extrémité (50).

## Claims

1. Timepiece including a case (10) and a crystal (22) together defining a housing (18) for a movement (20), and further including an element that is mobile in rotation (30) actuated by a control member (36) including a stem (42) of longitudinal axis AA, passing radially through said case (10), a crown (44) mounted on a first proximal end of said stem (42) and a pinion (46) fixedly mounted in rotation on a second distal end of said stem (42), **characterized in that** said control member (36) is fitted with a part (48) for axially securing said pinion (46) on said stem (42), arranged on the proximal side of said stem (42), said securing part (48) including:
- a first slit ring (62) mounted so as to be locked axially and radially on a first of the pinion (46) / stem (42) elements, and
- means for axially locking the second of the pinion (46) / stem (42) elements, secured to said slit ring (62).

2. Timepiece according to claim 1, **characterized in that** said slit ring (62) is mounted in a circular groove (52, 58) made in a first of the pinion (46) / stem (42) elements.

3. Timepiece according to any of claims 1 and 2, **characterized in that** said axial locking means are formed of an L-shaped arm (64).

4. Timepiece according to claim 3, **characterized in that** said L-shaped arm (64) is engaged in a hollow (52, 58) made in a second of the pinion (46) / stem (42) elements.

5. Timepiece according to claim 4, **characterized in that** said hollow (52, 58) is a circular groove.

6. Timepiece according to any of claims 1 and 2, **characterized in that** said locking means are formed of a second slit ring connected to said first slit ring (62) by a rigid arm.

7. Timepiece according to claim 6, **characterized in that** said second slit ring is mounted in a circular groove (52, 58) made in a second of the pinion (46) / stem (42) elements.

8. Timepiece according to any of claims 1 to 7, **characterized in that** said stem (42) includes one end with a square cross-section (50) and **in that** said pinion (46) is pierced with a hole (60) of square cross-section in which said end (50) is engaged.

## Patentansprüche

1. Zeitmessgerät, das ein Gehäuse (10) und ein Uhrenglas (22) umfasst, die gemeinsam einen Aufnahmeraum (18) für ein Uhrwerk (20) definieren, und außerdem ein rotatorisch bewegliches Element (30) umfasst, das durch ein Steuerorgan (36) betätigt wird, das einen Stift (42) mit Längsachse (AA), der radial durch das Gehäuse (10) verläuft, eine Krone (44), die an einem ersten, proximalen Ende des Stifts (42) angebracht ist, und einen Trieb (46), der drehfest an einem zweiten, distalen Ende des Stifts (42) angebracht ist, aufweist, **dadurch gekennzeichnet, dass** das Steuerorgan (36) mit einem Teil (48) für die axiale Befestigung des Triebs (46) an dem Stift (42) versehen ist, das auf der proximalen Seite des Stifts (42) angeordnet ist und umfasst:
- einen ersten Schlitzring (62), der axial und radial an einem Ersten der Elemente Trieb (46)/Stift (42) angebracht ist, und
- Mittel für die axiale Blockierung des Zweiten der Elemente Trieb (46)/Stift (42), die an dem Schlitzring (62) fest angebracht sind.

2. Zeitmessgerät nach Anspruch 1, **dadurch gekennzeichnet, dass** der Schlitzring (62) in einer ringförmigen Nut (52, 58) angebracht ist, die in einem Ersten der Elemente Trieb (46)/Stift (42) ausgebildet ist.

3. Zeitmessgerät nach einem der Ansprüche 1 und 2, **dadurch gekennzeichnet, dass** die Axialblockierungsmittel aus einem L-förmigen Arm (64) gebildet sind.

4. Zeitmessgerät nach Anspruch 3, **dadurch gekennzeichnet, dass** der L-förmige Arm (64) in einer Hohlkehle (52, 58) in Eingriff ist, die in dem Zweiten der Elemente Trieb (46)/Stift (42) ausgebildet ist.

5. Zeitmessgerät nach Anspruch 4, **dadurch gekennzeichnet, dass** die Hohlkehle (52, 58) eine kreisförmige Nut ist.

6. Zeitmessgerät nach einem der Ansprüche 1 und 2, **dadurch gekennzeichnet, dass** die Blockiermittel aus einem zweiten Schlitzring gebildet sind, der mit dem ersten Schlitzring (62) durch einen starren Hebel verbunden ist.

7. Zeitmessgerät nach Anspruch 6, **dadurch gekennzeichnet, dass** der zweite Schlitzring in einer kreisförmigen Nut (52, 58) angebracht ist, die in einem Zweiten der Elemente Trieb (46)/Stift (42) ausgebildet ist.

8. Zeitmessgerät nach einem der Ansprüche 1 bis 7, **dadurch gekennzeichnet, dass** der Stift (42) ein Ende (50) mit quadratischem Querschnitt aufweist und dass durch den Trieb (46) ein Loch (60) mit quadratischem Querschnitt verläuft, in dem das Ende (50) in Eingriff ist.
